# EUROPÄISCHE PATENTSCHRIFT

(11) **EP 1 012 051 B1**
(45) Veröffentlichungstag und Bekanntmachung des Hinweises auf die Patenterteilung: **19.06.2002**
(21) Anmeldenummer: 98951375.9
(22) Anmeldetag: 10.09.1998
(51) Int. Cl.: B65C 9/46, B65C 9/16

(54) **ETIKETTIERSTATION FÜR GEGENSTÄNDE, WIE FLASCHEN, MIT EINER MARKIERUNGSEINRICHTUNG FÜR DIE ETIKETTEN**
STATION FOR LABELLING ITEMS LIKE BOTTLES, WITH A LABEL-MARKING DEVICE
STATION D'ETIQUETAGE D'OBJETS TELS QUE DES BOUTEILLES, DOTE D'UN DISPOSITIF DE MARQUAGE D'ETIQUETTES

(30) Priorität: 10.09.1997 DE 19739767
(43) Veröffentlichungstag der Anmeldung: 28.06.2000
(73) Patentinhaber: Fibrosa AG Werkzeug- und Maschinenbau, 3280 Murten (CH)
(72) Erfinder: RYSER, Urs, CH-3286 Muntelier (CH)
(74) Vertreter: Cohausz & Florack
(86) Internationale Anmeldenummer: EP9805760
(87) Internationale Veröffentlichungsnummer: WO9912814

(56) Entgegenhaltungen:
- EP-A- 0 601 444
- DE-A- 4 125 007

## Beschreibung

Die Erfindung betrifft eine Etikettiermaschine für Gegenstände, wie Flaschen, mit einem sich drehenden Träger, auf dem mehrere rotierend oder verschwenkbar angetriebene Entnahmeelemente mit konkav gewölbten Aufnahmeflächen für Etiketten angeordnet sind, und mit außen am Umfang des Drehtischs angeordneten Stationen, und zwar einer Leimwalze, einem Etikettenkasten und einer Etikettenübertragungsstation, mit denen nacheinander die Entnahmeelemente mit ihren Aufnahmeflächen unter Aufnahme von Leim, Entnahme eines Etiketts und Übergabe des Etiketts zusammenwirken, wobei eine Markierungseinrichtung mit einem schreibenden Laserstrahl seitlich neben dem Etikettenkasten verschwenkbar angeordnet ist und mit ihrem Laserstrahl während der Etikettenentnahme senkrecht auf das von der Aufnahmefläche gehaltene Etikett gerichtet ist.

Etikettierstationen dieser Art sind aus der Praxis bekannt. Sofern die Träger mit mehreren Entnahmeelementen bestückt sind, bleibt zu wenig Freiraum, um mit dem Laserstrahl möglichst verzerrungsfrei ein Etikett über eine große Länge zu beschriften.

Bei einer anderen bekannten Etikettierstation (DE-A-41 25 007 A1) ist die Markierungseinrichtung neben dem Etikettenkasten stationär angeordnet. Ihr Laserstrahl ist auf einen zentral auf den Träger angeordneten Umlenkspiegel gerichtet und wird von hier auf das zu beschriftende, von einer der Trägermitte zugewandten Aufnahmefläche gehaltene Etikett reflektiert. Eine verzerrungsfreie Beschriftung vor allem Etiketten größerer Länge ist damit nicht möglich.

Bei anderen bekannten Etikettiermaschine (EP-A-0 601 444) ist zwischen dem Etikettenkasten und der Etikettenübertragungsstation eine Markierungseinrichtung stationär angeordnet. Ihr Laserstrahl ist auf das Etikett einer Aufnahmefläche eines verschwenkbaren Entnahmeelementes gerichtet. Diese Art der Beschriftung setzt voraus, daß der Träger der Entnahmeelemente mit einer verhältnismäßig großen Anzahl von Entnahmeelementen mit genügend Freiraum zwischen einzelnen Entnahmeelementen bestückt ist, so daß die Entnahmeelemente während der Beschriftung nur schwach verschwenkt zu werden brauchen.

Der Erfindung liegt die Aufgabe zugrunde, eine Etikettierstation der eingangs genannten Art zu schaffen, die über eine große Länge des Etiketts eine möglichst verzerrungsfreie Beschriftung ermöglicht.

Diese Aufgabe wird bei einer Etikettierstation der eingangs genannten Art dadurch gelöst, daß die in Drehrichtung des Trägers vor und hinter dem Etikettenkasten befindlichen Entnahmeelemente in ihren Drehbewegungen derart gesteuert werden, daß das vor dem Etikettenkasten befindliche, noch kein Etikett tragende Entnahmeelement genügend Freiraum gegenüber dem Etikettenkasten für den Durchtritt des über die gesamte Beschriftungslänge im wesentlichen senkrecht auf das von der Aufnahmefläche des anderen Entnahmeelements gehaltene Etikett gerichteten Laserstrahl frei läßt. Vorzugsweise wird das hinter dem Etikettenkasten befindliche Entnahmeelement nach Verlassen des Etikettenkastens in seiner Drehbewegung beschleunigt, während das vor dem Etikettenkasten befindliche Entnahmeelement vor Erreichen des Etikettenkastens in seiner Drehbewegung verzögert wird.

Mit der Erfindung ist es möglich, das von der Aufnahmefläche des Entnahmeelements in Drehrichtung des Trägers bis hinter dem Etikettenkasten gehaltene Etikett auf seiner gesamten Länge verzerrungsfrei zu beschriften, weil zum einen die Markierungsstation unter Berücksichtigung der Drehbewegung des Entnahmeelements vor dem Etikettenkasten in eine Schwenkstellung gebracht werden kann, bei der der Laserstrahl störungsfrei durch den verbliebenen Freiraum hindurch auf die Aufnahmefläche des anderen Entnahmeelements auftreffen kann, und weil zum anderen durch die Drehbewegung des Entnahmeelements, dessen Aufnahmefläche das Etikett hält, hinter dem Etikettenkasten die Aufnahmefläche im Bereich des Auftreffpunkts des Laserstrahls senkrecht zum Laserstrahl gebracht werden kann. Die Beschleunigung und/oder Verzögerung der Entnahmeelemente ist für eine störungsfreie Etikettenabnahme nicht von Nachteil, weil während der Abwälzbewegung der Aufnahmefläche am Etikettenkasten die gesteuerte Drehbewegung unverändert bleibt.

Im folgenden wird die Erfindung anhand einer ein Ausführungsbeispiel schematisch darstellenden Zeichnung näher erläutert. Die einzelnen Figuren zeigen den Markierungsvorgang eines Etiketts in verschiedenen aufeinanderfolgenden Phasen.

Die Etikettierstation besteht aus einem sich drehenden Träger 1 mit einer Vielzahl von verteilt angeordneten Entnahmeelementen, von denen in den Figuren nur zwei benachbarte Entnahmeelemente 2,3 dargestellt sind. Außen am Umfang des Trägers 1 sind stationär drei Stationen, und zwar eine Leimwalze 4, ein Etikettenkasten 5 mit darin hintereinander in einem Stapel angeordneten Etiketten, und ein Etikettenübertragungszylinder (Greiferzylinder) 6 angeordnet. Der Träger 1, die Entnahmeelemente 2,3, die Leimwalze 4 und der Greiferzylinder 6 führen eine Drehbewegung entsprechend den eingetragenen Pfeilen aus.

Den Entnahmeelementen 2,3 ist ein in der Zeichnung nicht dargestellter, aber wohl bekannter Antrieb zugeordnet, der den Entnahmeelementen 2,3 bei gleichförmiger Rotation des Trägers 1 eine ungleichförmige Drehbewegung derart verleiht, daß sich die Entnahmeelemente 2,3 mit ihren konvex gekrümmten Aufnahmeflächen 2a,3a an den unterschiedlich gekrümmten, bewegten oder feststehenden Flächen der einzelnen Stationen 4,5,6 abwälzen und dabei an der Leimwalze 3 Leim aufnehmen, aus dem Etikettenkasten 5 unter Haftwirkung des Leims Etiketten entnehmen und diese Etiketten an den Etikettenübertragungszylinder 6 übergeben.

Seitlich neben dem Etikettenkasten 5 ist eine Markierungseinrichtung 7 in Form einer Laserkanone verschwenkbar angeordnet. Die Markierungseinrichtung 7 ist in Richtung des Doppelpfeils verschwenkbar. Ihr schreibender Laserstrahl 7a ist senkrecht auf die konvex gekrümmte Aufnahmefläche 2a des Entnahmeelements 2 gerichtet. Wie Figur 1 zeigt, hat die Aufnahmefläche 2a mit einem Teil bereits vom Etikettenkasten 5 abgehoben und dabei ein Etikett entnommen. Der Laserstrahl 7a trifft senkrecht auf dieses von der Aufnahmefläche 2a gehaltene Etikett, und zwar in einem Seitenrand. Bei weiterer Verdrehung des Entnahmeelements 2 in Richtung des Pfeils wird auch die Markierungseinrichtung 7 verschwenkt, derart, daß ihr Laserstrahl 7a weiter senkrecht auf das von der Aufnahmefläche 2a gehaltene Etikett auftrifft, bis endlich der andere Rand des Etiketts erreicht ist.

Damit eine Beschriftung über die gesamte Länge des Etiketts bei senkrecht auftreffendem Laserstrahl 7a möglich ist, wird nicht nur die Markierungseinrichtung 7 verschwenkt, sondern auch noch die Drehbewegung der Entnahmeelemente 2 und 3 gesteuert. Insbesondere wird die Drehbewegung des Entnahmeelements 2 beschleunigt, wenn das Entnahmeelement 2 den Etikettenkasten 5 verlassen hat. Außerdem kann der Freiraum für den Durchtritt des Laserstrahls 7a dadurch großgehalten werden, daß die Drehbewegung des Entnahmeelements 3 möglichst lange verzögert wird. Es bleibt dann immer noch nach Erreichen des Endes des Etiketts durch den Laserstrahl 7a genügend Zeit, um das Entnahmeelement 3 zu beschleunigen, um die vorgegebenen Abwälzbedingungen der Aufnahmefläche 3a am Etikettenkasten 5 zu erfüllen.

## Patentansprüche

1. Etikettierstation für Gegenstände, wie Flaschen, mit einem sich drehenden Träger (1), auf dem mehrere rotierend oder verschwenkbar angetriebene Entnahmeelemente (2,3) mit konkav gewölbten Aufnahmeflächen (2a,3a) für Etiketten angeordnet sind, und mit außen am Umfang des Drehtischs (1) angeordneten Stationen, und zwar einer Leimwalze (4), einem Etikettenkasten (5) und einer Etikettenübertragungsstation (6), mit denen nacheinander die Entnahmeelemente (2,3) mit ihren Aufnahmeflächen (2a,3a) unter Aufnahme von Leim, Entnahme eines Etiketts und Übergabe des Etiketts zusammenwirken, wobei eine Markierungseinrichtung (7) seitlich neben dem Etikettenkasten (5) verschwenkbar angeordnet ist und mit ihrem schreibenden Laserstrahl (7a) auf das von der Aufnahmefläche (2a,3a) gehaltene Etikett gerichtet ist, **dadurch gekennzeichnet, daß** die in Drehrichtung des Trägers (1) vor und hinter dem Etikettenkasten (5) befindlichen Entnahmeelemente (2,3) in ihren Drehbewegungen derart gesteuert werden, daß das vor dem Etikettenkasten (5) befindliche, noch kein Etikett tragende Entnahmeelement (3) genügend Freiraum gegenüber dem Etikettenkasten (5) für den Durchtritt des über die gesamte Beschriftungslänge im wesentlichen senkrecht auf das von der Aufnahmefläche (2a) des anderen Entnahmeelements (2) gehaltene Etikett gerichteten Laserstrahls (7a) frei läßt.

2. Etikettierstation nach Anspruch 1, **dadurch gekennzeichnet, daß** das hinter dem Etikettenkasten (5) befindliche Entnahmeelement (2) nach Verlassen des Etikettenkastens (5) in seiner Drehbewegung beschleunigt wird.

3. Etikettierstation nach Anspruch 1 oder 2, **dadurch gekennzeichnet, daß** das vor dem Etikettenkasten (5) befindliche Entnahmeelement (3) vor Erreichen des Etikettenkastens (5) in seiner Drehbewegung verzögert wird.

## Claims

1. A labeling station for articles such as bottles, said labeling station having a rotating carrier (1) on which are arranged several withdrawal elements (2, 3) which have concave receiving surfaces (2a, 3a) for labels and are driven to rotate or pivot, and having stations arranged on the outside on the perimeter of the rotating table (1), namely a glue roller (4), a label box (5) and a label transfer station (6) with which the withdrawal elements (2, 3) interact at their receiving surfaces (2a, 3a), receiving glue, removing a label and transferring the label in succession, where one marking device (7) is arranged pivotably at the side next to the label box (5), and its writing laser beam (7a) is directed at the label which is held by the receiving surface (2a, 3a), **characterized in that** the rotational movements of the withdrawal elements (2, 3) located in front of and behind the label box (5) in the direction of rotation of the carrier are controlled so that the withdrawal element (3) which does not yet have a label and is in front of the label box (5) still leaves enough free clearance with respect to the label box (5) for the passage of the laser beam (7a) directed essentially at a right angle onto the label over the entire length of the label, said label being held by the receiving surface (2a) of the other withdrawal element.

2. A labeling station according to claim 1, **characterized in that** the rotational movement of the withdrawal element (2) downstream from the label box (5) is accelerated after leaving the label box (5).

3. A labeling station according to claim 1 or 2, **characterized in that** the withdrawal element (3) upstream from the label box (5) is delayed in its rotational movement before reaching the label box (5).

## Revendications

1. Poste d'étiquetage pour des objets tels que des bouteilles, comprenant un support rotatif (1) sur lequel sont disposés plusieurs éléments de prise rotatifs ou pivotants entraînés (2, 3) qui sont munis de surfaces de réception en cuvette (2a, 3a) pour étiquettes et comprenant des postes disposés a l'extérieur à la périphérie de la table tournante (1), à savoir un rouleau encolleur (4), une boire d'étiquettes (5) et un poste de transfert d'étiquettes (6) avec lesquels coopèrent les uns après les autres les éléments de prise (2, 3) avec leurs surfaces de réception (2a, 3a) avec prélèvement de colle, prise d'une étiquette et transfert de l'étiquette, un dispositif de marquage (7) avec un rayon laser d'impression étant disposé de manière pivotante latéralement à côté de la boite d'étiquettes (5) et son rayon laser d'imoression (7a; étant dirigé sur l'étiquette maintenue par la surface de réception (2a, 3a), **caractérisé en ce que** les mouvements de rotation des éléments de prise (2, 3) placés devant et derriére la boite d'étiquettes (5) dans le sens de rotation du support (1) sont commandés de telle manière que l'élément de prise (3) se trouvant devant la boite d'étiquettes (5) et ne portant encore aucune étiquetée laisse un espacement suffisant par rapport à la boîte d'étiquettes (5) pour le passage du rayon laser 7a dirigé essentiellement perpendiculairement sur toute la longueur de marquage sur l'étiquette maintenue par la surface de réception (2a) de l'autre élément de prise (2).

2. Poste d'étiquetage selon la revendication 1, **caractérisé en ce que** le mouvement de rotation de l'élément de prise (2) situé derrière la boîte d'étiquettes (5) est accéléré après qu'il a quitté la boite d'étiquettes (5).

3. Poste d'étiquetage selon la revendication 1 ou 2, **caractérisé en ce que** le mouvement de rotation de l'élément de prise (3) situé devant la boîte d'étiquettes (5) est retardé avant qu'il atteigne la boîte d'étiquettes (5).
